# EUROPÄISCHE PATENTSCHRIFT

(11) **EP 3 493 784 B1**
(45) Veröffentlichungstag und Bekanntmachung des Hinweises auf die Patenterteilung: **07.10.2020**
(21) Anmeldenummer: 17767984.2
(22) Anmeldetag: 03.08.2017
(51) Int. Cl.: A61J 9/04, A61J 9/00

(54) **DRUCKAUSGLEICHSVORRICHTUNG FÜR EINE BABYFLASCHE UND BABYFLASCHENANORDNUNG**
PRESSURE EQUALISER FOR BABY BOTTLE AND BABY BOTTLE ASSEMBLY
DISPOSITIF DE COMPENSATION DE PRESSION POUR UN BIBERON ET ENSEMBLES FORMANT BIBERON

(30) Priorität: 03.08.2016 DE 102016009358
(43) Veröffentlichungstag der Anmeldung: 12.06.2019
(73) Patentinhaber: Enghard, Florian, 60437 Frankfurt am Main (DE); Enghard, Armin, 60437 Frankfurt am Main (DE); Busch, Thomas, 60439 Frankfurt am Main (DE)
(72) Erfinder: ENGHARD, Florian, 60437 Frankfurt am Main (DE); ENGHARD, Armin, 60437 Frankfurt am Main (DE)
(74) Vertreter: Völger, Karl Wolfgang
(86) Internationale Anmeldenummer: PCT/DE2017/000238
(87) Internationale Veröffentlichungsnummer: WO 2018/024272

(56) Entgegenhaltungen:
- WO-A1-2015/006386
- WO-A1-2016/061226
- DE-A1-102013 017 310
- US-A1- 2011 000 868

## Beschreibung

Die vorliegende Erfindung bezieht sich auf eine Druckausgleichsvorrichtung für eine Babyflasche, die einfach zu reinigen ist, sowie auf eine Babyflaschenanordnung umfassend diese Druckausgleichsvorrichtung.

Trinkflaschen für Babys oder Kleinkinder sind typischerweise aus verschiedenen Teilen zusammengesetzt, wobei grundsätzlich die Flasche als Behältnis für die Trinkflüssigkeit, ein Sauger, der je nach Alter des Babys oder Kleinkindes unterschiedlich groß sein kann, und ein die Flasche und den Sauger verbindender Ring vorgesehen sind. Bei den meisten Systemen wird der den Sauger aufnehmende Ring auf die Flasche geschraubt. Schließlich wird in den meisten Fällen eine Kappe bereitgestellt, welche den Sauger gegenüber der Umgebung schützt. Der Sauger besitzt in seinem Kopf eine größere Öffnung, durch welche die Trinkflüssigkeit herausgesogen werden kann. Um das Trinken zu erleichtern, ist ein Druckausgleich zwischen dem Flascheninneren und Außen vorgesehen, welcher beispielsweise durch kleine schlitzförmige Öffnungen an der Seite des Saugers bewirkt werden kann. Andere Systeme arbeiten mit absichtlichen Undichtigkeiten an der Verschraubung zwischen Sauger und Flasche. Diese Systeme sind jedoch nicht vollständig gegen ein Auslaufen geschützt, das heißt die Trinkflüssigkeit kann nicht nur über die Öffnung im Sauger austreten, sondern im ungünstigen Falle auch über die Druckausgleichsöffnung.

Ferner gibt es die Möglichkeit, Druckausgleichselemente an der Flasche zu befestigen, wenn diese verwendet wird. Dies ist jedoch besonders dann wenig praktikabel, wenn die Trinkflasche unterwegs verwendet werden soll, da dieses Druckausgleichselement dann einzeln mitgeführt werden muss.

Aus dem Stand der Technik sind Druckausgleichsvorrichtungen an sich bekannt. So beschreibt beispielsweise WO 2016/061226 A1 eine Babyflasche mit dualer Konfiguration, welche einen Flaschenbehälter, eine Ventilanordnung und ein Ringelement aufweist. Die Ventilanordnung kann mit ihrem Rand innerhalb des Flaschenbehälters angeordnet werden, um während der Verwendung eine Ventilfunktion für die Flasche auszuüben. Der Kopf dieser Ventilanordnung ist dabei auf die Öffnung des Flaschenbehälters abgestimmt und erstreckt sich mit einem länglichen Ende in die Flasche hinein. Das Ringelement stellt grundsätzlich einen Verschluss für die Flasche dar, wobei es gleichzeitig dazu ausgelegt ist, die Ventilanordnung an dem Flaschenbehälter zu befestigen.

Ferner beschreibt WO 2015/006386 A1 eine sehr ähnliche Flasche mit dualer Konfiguration, welche ebenfalls einen Flaschenbehälter, eine Ventilanordnung und ein Ringelement aufweist, wobei hier das Ringelement auf zwei Konfigurationen ausgelegt ist, eine erste Konfiguration, bei der das Ringelement den Flaschenbehälter mit der Ventilanordnung gemeinsam verschließt, so dass die Ventilanordnung im Wesentlichen mit dem Rand des Flaschenbehälters abdichtet, und eine zweite Konfiguration, in welcher das Ringelement den Flaschenbehälter grundsätzlich verschließt, wenn das Ventilelement nicht vorgesehen ist.

Die aus dem Stand der Technik vorstehend beschriebenen Babyflaschensysteme werden beispielweise als "Dr. Brown Babyflasche" vertrieben. Die Ventilanordnungen stellen dabei eine Art Tunnelsystem dar, so dass die "Dr. Brown Babyflasche" ein offenes System ermöglicht, ohne dass der Getränkeinhalt ausläuft, wobei durch die spezielle Form der Ventilanordnung ein bestmöglicher Luftaustausch zwischen dem Sauger und dem Inneren der Flasche ermöglicht wird. Diese Anordnung verhindert bei Babys und Kleinkindern, welche aus der Flasche trinken, ein Schlucken von Luft während des Trinkens, so dass Koliken verhindert werden.

Die im Stand der Technik beschriebenen "Dr. Brown Babyflaschen" weisen somit eines der besten Anti-Kolik-Systeme auf, das bekannt ist. Dies liegt an dem offenen System, welches den Luftaustausch in der Flasche beim Trinken garantiert. Gleichzeitig ist das offene System als eine Art Tunnelsystem ausgestaltet, so dass es ein Auslaufen der Getränkeflüssigkeit aus der Flasche verhindert wird.

Neben den unbestrittenen Vorteilen der "Dr. Brown Babyflaschen" ergibt sich der große Nachteil dieses Systems in der Reinigung, insbesondere der Ventilanordnung. Gerade der rohrförmige Abschnitt der Ventilanordnung, welcher sich bis fast zum Boden der Babyflasche erstreckt, ist nur schwer und mit großem Aufwand zu reinigen. Eine maschinelle Reinigung scheint nahezu ausgeschlossen zu sein, da nicht sichergestellt ist, dass keine Getränkereste oder Speichel in der Röhre verbleiben und so zu problematischen Verschmutzungen führen. Folglich bleibt zur Reinigung nur eine manuelle Vorgehensweise, bei welcher mit einer schmalen, dünnen Bürste das Innere der Ventilanordnung sorgfältig gereinigt und anschließend schnell getrocknet werden muss.

Angesichts dieser gravierenden Nachteile der bekannten Ventilanordnung liegt der vorliegenden Erfindung die Aufgabe zugrunde, eine Ventilanordnung, wie sie aus dem Stand der Technik bekannt ist, derart zu verbessern, dass sie leicht und sicher zu reinigen ist, ohne dass Getränkereste oder Feuchtigkeit darin verbleiben. Ferner soll die von der Ventilanordnung des Standes der Technik bekannte Handhabbarkeit in nahezu gleicher Weise erhalten bleiben.

Diese Aufgabe wird in einem ersten Aspekt der vorliegenden Erfindung durch eine Druckausgleichsvorrichtung (1) für eine Babyflasche gelöst, umfassend
- ein Hohlelement (101), das einen becherförmigen Abschnitt (1011) und einen Rohrabschnitt (1013) aufweist, die nahtlos ineinander übergehen, und
- ein Dichtelement (103), das einen oberen Rand (1031) mit einem ersten Innendurchmesser (D1) und ein Mittelteil (1033) mit einem zweiten Innendurchmesser (D2) aufweist,
   wobei der becherförmige Abschnitt (1011) des Hohlelements (101) mit seinem oberen Rand in dem zweiten Innendurchmesser (D2) des Mittelteils (1033) des Dichtelement (103) aufgenommen ist,
dadurch gekennzeichnet, dass zumindest das Hohlelement (101) in zumindest zwei Hohlelement-Teile (101a, 101b) in seiner Längsachse zerlegbar ausgestaltet ist.

Die Aufgabe wird darüber hinaus in einem zweiten Aspekt der vorliegenden Erfindung durcheine Babyflaschen-Anordnung gelöst, umfassend
- einen flaschenförmigen Behälter (3),
- eine erfindungsgemäße Druckausgleichsvorrichtung (1) für eine Babyflasche,
- ein Schraubelement (5) und
- einen Sauger (7a) oder einen Verschlussdeckel (7b).

Der vorliegenden Erfindung liegt grundsätzlich die Idee zugrunde, den rohrförmigen Teil der aus der im Stand der Technik bekannten Ventilanordnung reversibel in zwei Teile zu zerlegen, um das Tunnelsystem der "Dr. Brown Babyflaschen" zu öffnen und das bislang schwer zugängliche Innere offen zu legen. Hierdurch ist es möglich, mit wenigen Handgriffen das Hohlelement (101) im einfachsten Falle aufzuklappen, um an das Innere zu gelangen.

Nachstehend wir die vorliegende Erfindung im Detail beschrieben.

Der erste Aspekt der vorliegenden Erfindung betrifft eine Druckausgleichsvorrichtung (1) für eine Babyflasche, die ein Hohlelement (101) und ein Dichtelement (103) umfasst.

Das Hohlelement (101) weist einen becherförmigen Abschnitt (1011) und einen Rohrabschnitt (1013) auf, die nahtlos ineinander übergehen. Dieser Übergang kann trichterförmig geradlinig bis glockenförmig gerundet vorgesehen werden.

Das Dichtelement (103) weist einen oberen Rand (1031) mit einem ersten Durchmesser (D1) und ein Mittelteil (1033) mit einem zweiten Durchmesser (D2) auf. Der erste Durchmesser (D1) ist insbesondere ein Außendurchmesser, der auf die Öffnung (Halsöffnung) einer Babyflasche abgestimmt ist, um mit diesem passgenau abzuschließen. Der zweite Durchmesser (D2) ist insbesondere ein Innendurchmesser, der auf den Außendurchmesser des becherförmigen Abschnitts (1011) des Hohlelement (101) abgestimmt ist und diesen außen umschließt.

Der der becherförmige Abschnitt (1011) des Hohlelements (101) ist so mit seinem oberen Rand in dem zweiten Durchmesser (D2) des Mittelteils (1033) des Dichtelement (103) aufgenommen.

Die erfindungsgemäße Druckausgleichsvorrichtung (1) zeichnet sich dadurch aus, dass zumindest das Hohlelement (101) in zumindest zwei Hohlelement-Teile (101a, 101b) in seiner Längsachse zerlegbar ausgestaltet ist.

Die Erfindung hat den großen Vorteil, dass die Druckausgleichsvorrichtung mit wenigen Handgriffen geöffnet und auseinander gebaut werden kann, so dass das Innere einfach und wirkungsvoll zu reinigen ist und schnell getrocknet werden kann. Die vorliegende Erfindung ermöglicht sogar eine maschinelle Reinigung (beispielsweise in einer Geschirrspülmaschine), da das offen gelegte Innere gut zu reinigen und zu trocknen ist.

Die beiden Hohlelement-Teile (101a, 101b), in welche das Hohlelement (101) zerlegt wird, müssen dabei nicht gleich groß oder spiegelbildlich sein. Voraussetzung ist, dass eine ausreichende Erreichbarkeit des Inneren gewährleistet ist. Vorzugsweise wird das Hohlelement (101) aber in zwei im Wesentlichen gleichgroße Teile (Hälften) zerlegt. Insbesondere ergeben sich durch die Halbierung Halbelemente zu je 180°.

Das Dichtelement (103) besteht vorzugsweise aus einem weichen, bzw. elastischen Material, zum Beispiel aus einem Silikon. Dies dient unter anderem der besseren Dichtfähigkeit.

In einer Weiterbildung der erfindungsgemäßen Druckausgleichsvorrichtung (1) ist auch das Dichtelement (103) in zumindest zwei Dichtelement-Teile (103a, 103b) zerlegbar ausgestaltet.

Hierdurch wird es in vorteilhafter Weise möglich, die ganze Druckausgleichsvorrichtung (1) zu zerlegen, um alle Teile gut reinigen und trocknen zu können.

In einer Ausführungsform der erfindungsgemäßen Druckausgleichsvorrichtung (1) kann das Hohlelement (101) eine gelenkartige Verbindung (1015) aufweisen, welche die beiden Hohlelement-Teile (101a, 101b) miteinander verbindet.

So ist es möglich, zwischen den beiden Teilen an einer Seite eine Gelenkfunktion vorzusehen, welche einerseits durch eine mechanische Verbindung der beiden Teile in Form eines Gelenks erreicht werden kann. Andererseits kann das Hohlelement (101) aus zwei verschiedenen Materialien bestehen, so dass für die Gelenkverbindung ein weiches und elastisches Material vorgesehen wird.

In einer Weiterbildung dieser Ausführungsform sind auf der gegenüberliegenden Seite der gelenkartigen Verbindung (1015) Verbindungselemente vorgesehen. So wird sichergestellt, dass nach dem Zusammenklappen der Teile der erfindungsgemäßen Druckausgleichsvorrichtung (1) diese wieder sicher und dichtend zusammengefügt ist und ihre grundlegende Funktion fehlerlos erfüllt.

Die Teilbarkeit des Hohlelements (101) kann dabei auf verschiedene Weise erreicht werden. So können beispielweise die beiden Teile vollständig voneinander separiert werden und über eine Rastverbindung oder Klickverbindung miteinander verbunden werden.

Eine andere, alternative Weiterbildung der erfindungsgemäßen Druckausgleichsvorrichtung (1) sieht daher vor, dass das Hohlelement (101) zumindest ein Befestigungselement (1019) aufweist, welches die beiden Hohlelement-Teile (101a, 101b) reversibel miteinander verbindet. So kann auf die Gelenkfunktion aus verschiedenen Gründen oder aufgrund spezieller Anforderungen verzichtet werden, ohne von der Grundidee der vorliegenden Erfindung abzuweichen.

Das Befestigungselement (1019) kann in dieser Weiterbildung ausgewählt sein aus Ringen, Klammern, Rastverbindungen, Klipsverbindungen, Nut-und-Feder-Verbindungen, Führungselementen und/oder Quetschfugen. Konkrete Details werden nachstehend bei der Beschreibung bevorzugter Ausführungsformen angegeben.

Eine andere Ausführungsform betrifft die Ausgestaltung des Dichtelements (103), das hier ferner in dem Mittelteil (1033) im Durchmesser ein Querröhrchen (1037) umfasst und ein Zentralröhrchen (1035) aufweist, das mit dem Querröhrchen (1037) in Verbindung steht und aus dem Mittelteil (1033) herausragt.

Querröhrchen (1037) und Zentralröhrchen (1035) dienen vorliegend einer verbesserten Belüftung der Druckausgleichsvorrichtung (1) und damit einem noch einfacheren Druckausgleich.

Um auch das Dichtelement (103) in gleicher Weise gut reinigen zu können, ist in einer Ausführungsform vorgesehen, dass das Dichtelement (103) entlang seines Durchmessers teilbar ausgestaltet ist. Dies bedeutet, dass das Dichtelement (103) in der Vertikalen teilbar ist.

Ähnlich wie im Falle des Hohlelements (101) kann auch das Dichtelement (103) eine gelenkartige Verbindung (1035) aufweisen, welche die beiden Dichtelement-Teile (103a, 103b) miteinander verbindet. Vorteil ist auch hier das einfache Öffnen, Reinigen und Trocknen.

Alternativ kann auch das Dichtelement (103) zumindest ein Befestigungselement aufweist, welches die beiden Dichtelement-Teile (103a, 103b) reversibel miteinander verbindet. Vorteil ist ebenfalls das einfache Öffnen, Reinigen und Trocknen.

Als einer alternative Ausführungsform ist das Dichtelement (103) asymmetrisch teilbar ausgestaltet, indem das Querröhrchen (1037) und das Zentralröhrchen (1035) entlang ihrer jeweiligen Längsachse teilbar sind, wobei ein Teil des Querröhrchen (1037) mit einem Teil des Zentralröhrchen (1035) verbunden ist. Auf diese Weise bleibt die Grundstruktur des Dichtelements (103) in seiner runden Form ungeteilt vorhanden, ohne die gute Reinigungsfähigkeit zu beeinträchtigen.

Die vorstehenden Ausführungen und Bevorzugungen im Hinblick auf die erfindungsgemäße Druckausgleichsvorrichtung (1) für eine Babyflasche gelten für die nachstehend beschriebene erfindungsgemäße Babyflaschen-Anordnung entsprechend. Ebenso gelten die nachstehenden Ausführungen und Bevorzugungen im Hinblick auf die erfindungsgemäße Babyflaschen-Anordnung für die erfindungsgemäße Druckausgleichsvorrichtung (1) für eine Babyflasche entsprechend.

Der zweite Aspekt der vorliegenden Erfindung bezieht sich auf eine Babyflaschen-Anordnung, welche einen flaschenförmigen Behälter (3), die erfindungsgemäße, vorstehend beschriebene Druckausgleichsvorrichtung (1) für eine Babyflasche ein Schraubelement (5) und einen Sauger (7a) oder einen Verschlussdeckel (7b) umfasst.

Die Vorteile der Babyflaschen-Anordnung sind grundsätzlich die Gleichen wie die Vorteile der erfindungsgemäßen Druckausgleichsvorrichtung (1) für eine Babyflasche, nämlich dass die Babyflaschen-Anordnung in allen ihren Teilen einfach zu demontieren und anschließend gut zu reinigen und zu trocknen ist.

In einer bevorzugten Weiterbildung umfasst die Babyflaschen-Anordnung ferner ein Spiralelement (9), das zwei schneckenförmige Spiralteile (901, 905) mit mindestens einem axial dazwischen angeordneten schraubenförmigen Spiralteil (903) aufweist. Dabei ist das Spiralelement (9) mit seinem schraubenförmigen Spiralteil (903) um das Rohrelement (101) der Druckausgleichsvorrichtung (1) herum gleitbar angeordnet.

Das Spiralelement (9) hat den Vorteil, dass es für die Zubereitung, Mischung und/oder Aufbereitung der Getränkeflüssigkeit verwendet werden kann, ohne die Babyflaschen-Anordnung vollständig demontieren zu müssen. Wird in der Babyflaschen-Anordnung beispielsweise ein Milchpulver trocken mitgeführt, muss nur noch die benötigte Menge an Wasser zugefügt werden. Durch Schütteln der Babyflaschen-Anordnung wird das Spiralelement (9) auf und ab bewegt und mischt so mit wenigen Bewegungen in diesem Beispiel eine Babymilch.

Um den Effekt noch zu erhöhen und das Gleiten des Spiralelements (9) zu erleichtern kann in einer anderen Ausführungsform im Inneren des schraubenförmigen Spiralteils (903) im Zwischenraum zum Rohrelement (101) eine Hülse (907) angeordnet sein. Diese Hülse (907) ist erfindungsgemäß in zumindest zwei Hülsen-Teile (907a, 907b) zerlegbar ausgestaltet. Auch hier besteht der Vorteil in der einfache Zerlegbarkeit mit anschließender guter Reinigung und Trocknung.

Ferner kann die Hülse (907) zur Optimierung des pH-Werts der Trinkflüssigkeit herangezogen werden. Durch die hohle Form steht eine größere Oberfläche zur Verfügung, welche mit der Trinkflüssigkeit (insbesondere Wasser) chemisch kommuniziert um den pH-Wert einzustellen.

Weitere Ziele, Merkmale, Vorteile und Anwendungsmöglichkeiten ergeben sich aus der nachfolgenden Beschreibung von die Erfindung nicht einschränkenden Ausführungsbeispielen anhand der Figuren. Es zeigen:
- Fig. A, Fig. B, Fig. D und Fig. E: Teile der ursprünglich beanspruchten Vorrichtung, wie sie nachstehend beschrieben werden,
- Fig. 1: eine schematische Darstellung eines erfindungsgemäßen Hohlelements 101 nach einer Ausführungsform der Erfindung,
- Fig. 2: eine schematische Darstellung eines zerlegten erfindungsgemäßen Hohlelements 101 nach einer Ausführungsform der Erfindung mit gelenkartiger Verbindung 1015,
- Fig. 3: eine schematische Darstellung eines zerlegten erfindungsgemäßen Hohlelements 101 nach einer Ausführungsform der Erfindung mit Befestigungselementen 1019,
- Fig. 4: eine schematische Darstellung eines zerlegten erfindungsgemäßen Hohlelements 101 nach einer anderen Ausführungsform der Erfindung mit Befestigungselementen 1019,
- Fig. 5: eine schematische Darstellung eines zerlegten erfindungsgemäßen Dichtelement 103 nach einer Ausführungsform der Erfindung,
- Fig. 6: eine schematische Darstellung eines zerlegten erfindungsgemäßen Dichtelement 103 nach einer anderen Ausführungsform der Erfindung,
- Fig. 7: eine schematische Darstellung eines zerlegbaren Dichtelements 103 nach einer weiteren Ausführungsform der Erfindung im zusammengesetzten Zustand,
- Fig. 8: eine schematische Darstellung des in Fig. 7 dargestellten Dichtelements 103 nach einer Ausführungsform der Erfindung im zerlegten Zustand,
- Fig. 9: eine schematische Darstellung einer Babyflaschen-Anordnung nach einer Ausführungsform der Erfindung,
- Fig. 10: eine schematische Darstellung eines Spiralelements 9 nach einer Ausführungsform der Erfindung und
- Fig. 11: eine schematische Darstellung eines Spiralelements 9 nach einer Ausführungsform der Erfindung mit eingesetzter Hülse 907.

Nachstehend wird Bezug genommen auf die prioritätsbegründende Erstanmeldung, welche im Zusammenhang mit den Figuren A, B, D, und E folgende Merkmale definierte:

### Easy Clean

Es gibt viele praktische Vorrichtungen, die aber durch angelegte Hohlräume oder Tunnelvorrichtungen schwer zu reinigen sind.

Um dies zu lösen, aber dabei die Funktion nicht zu beeinträchtigen, werden diese Vorrichtungen in vorzugsweise zwei Teile aufgeteilt, aber wieder zusammenbringbar ausgelegt.

Somit werden die Hohlräume freigelegt und das Reinigen ist einfach.

A in 1 ist ein Strohhalm und 1.2 eine Scheibe mit Tunnelgängen aus der Babyflasche Dr. Brown bekannt.

In 3 ein herkömmlicher Strohhalm.

In 4 ein Inlay für eine Spirale, bekannt aus der DE 10 2013 017 310.8.

In B sind diese Vorrichtungen 1, 1.1, 3 und 4 längs oder quer getrennt, aber wieder wasserdicht oder auch luftundurchlässig in ihre gewollte Ausführungsform zusammenbringbar.

Durch die Trennung werden die Hohlräume freigelegt und sind leicht zu reinigen.
D)1 zeigt den Dr. Brown Strohhalm anti colic.
   2.1 und 2.2 die beiden getrennten Hälften des Strohhalms. Beide sind wieder in ein geschlossenes System wie in 1. zusammensetzbar.
   2.3 und 2.4 sind Ringelemente, in die 2.2 von oben eingeführt wird, um so optimalen Halt zu garantieren. Es könnten auch Klickelemente sein.
E 1 und 1.1 zeigen die Anti Kolik Scheibe von Dr. Brown.

In 2 und 3 ist diese Scheibe (1 und 1.1.) getrennt, aber nicht hälftig, sondern zu verschieden großen Teilen. Die Kanäle sind aber freigelegt. In 3.1 und 3.2 ist auch der unterhalb der Scheibe angeordnete Kanal des Dr. Brown Systems durch eine Trennung längs geteilt und somit mit dem Kanal offengelegt.
3 wird auf 2 eingesetzt mit 3.1 in die Öffnung zum Kanal unterseitig der Scheibe.
3.2 und 3.1 werde somit wider als ein geschlossenes System zusammengebracht.
In 2.2. ist eine weitere Ansicht des offengelegten Kanals.

In Figur 1 wird eine Druckausgleichsvorrichtung 1 für eine Babyflasche gemäß der vorliegenden Erfindung in geschlossenem Zustand dargestellt. Dabei weist das Hohlelement 101, im oberen Bereich einen becherförmigen Abschnitt 1011 auf, der mit dem Dichtelement 103 verbunden wird. Dieses Dichtelement 103 positioniert die Druckausgleichsvorrichtung im Flaschenhals (vgl. Fig. 9) und stellt gleichzeitig eine Abdichtung gegenüber dem Schraubelement 5 mit dem Sauger 7a dar. Auf der gegenüberliegenden Seite geht der becherförmigen Abschnitt 1011 in einen Rohrabschnitt 1013 über, welcher so dimensioniert ist, dass er bis fast zu Boden des flaschenförmigen Behälters 3 reicht.

Eine Ausführungsform sieht vor, dass der Rohrabschnitt 1013 1 mm bis 5 mm vor dem Flaschenboden endet. In einer alternativen Ausführungsform kann der Rohrabschnitt 1013 mit dem Flaschenboden abschließen aber gleichzeitig am unteren Rand Aussparungen 1015 aufweisen, wie beispielsweise kleine Halbkreise, so dass ein Luftaustausch gewährleistet ist, wenn die Flasche verwendet wird.

Der Hohlelement 101 sowie auch das Dichtelement 103 bestehen jeweils aus einem lebensmittelechten und für Babys und Kleinkinder zugelassenen Werkstoff, insbesondere aus Polypropylen (PP) für den Rohrabschnitt und aus Silikon für das Dichtelement.

In Figur 2 ist eine Ausführungsform dargestellt, bei der das Hohlelement 101 eine gelenkartige Verbindung 1015 aufweist, welche die beiden Hohlelement-Teile 101a, 101b miteinander verbindet. Somit ergibt sich grundsätzlich ein Teil, das zum Reinigen aufgeklappt werden kann und das für den Funktionsgebrauch wieder zusammengeklappt wird. Bevorzugt können hier zwei verschiedene Materialen verwendet werden, beispielsweise ein Silikon als gelenkartige Verbindung 1015, da es sehr weich und elastisch ist, und ein Kunststoff wie Polypropylen (PP) für die beiden Hohlelement-Teile 101a, 101b.

Es besteht ferner die Möglichkeit, ein weiches Material an Stellen anspritzen, an denen die beiden Hohlelement-Teile 101a, 101b wieder zusammengefügt werden. Dadurch wird sichergestellt, dass das Hohlelement 101 wieder luftdicht und wasserdicht verschlossen ist.

Eine weitere erfindungsgemäße Variante, um die beiden Hohlelement-Teile 101a, 101b dichtend zu fügen, kann durch eine Verquetschung oder eine Schiene passend in eine Vertiefung (Nut-und-Feder-Anordnung) erreicht werden.

Die Figuren 3 und 4 zeigen schematisch Varianten, in denen die beiden Hohlelement-Teile 101a, 101b voneinander separiert sind und durch Befestigungselemente 1019 wieder gefügt werden.

In Figur 3 sind dazu beispielsweise Ringe als Befestigungselemente 1019 dargestellt, die an einem der beiden Hohlelement-Teile 101a, 101b angebracht sind. Diese Ringe dienen so als Führung, über welche die beiden Hohlelement-Teile 101a, 101b nun von oben wieder ineinander geschoben werden können. Das System der Ringe ist dabei so passend ausgelegt, dass der Druck auf die Schnittstellen die beide Hohlelement-Teile 101a, 101b so aneinander presst, dass eine Dichtigkeit für ein geschlossenes System gegeben ist. Eine aufgespritzte Lippe aus einem weichen Material, vorzugsweise Silikon, auf den Schnittkanten kann die Dichtigkeit optimieren.

In Figur 4 sind Klickelemente als Befestigungselemente 1019 dargestellt, die zum festen Einrasten gebraucht werden.

Die Figuren 5 und 6 zeigen geteilte Dichtelemente 103 in unterschiedlichen Ausführungsformen.

In Figur 5 ist ein Stecksystem (Klicksystem) dargestellt, bei dem die beiden Dichtelement-Teile 103a, 103b beispielsweise mit kleinen Stiften auf der Schnittkante von des einen Teils in die entsprechende passgenaue Öffnung auf der Schnittkante des anderen Teils gesteckt werden, so dass die beiden Dichtelement-Teile (103a, 103b) und miteinander ein- und ausrasten können. Auch hier kann die Dichtigkeit vorzugsweise durch das Aufspritzen eines weichen Materials wie Silikon verbessert werden. Das in Figur 5 dargestellte Dichtelement 103 ist vorzugsweise mittig vertikal geteilt, so dass das Tunnelsystem offenliegt und leicht gereinigt werden kann.

Das in Figur 6 dargestellte Dichtelement 103 ist asymmetrisch geteilt, wie vorstehend schon beschrieben wurde. Ein kleineres Teil 103b deckt dabei hälftig die Oberseite des Tunnelsystems auf, gleichzeitig wird für das größere Teil 103a das Tunnelsystem freigelegt. Das kleinere Teil 103b wird zur Wiederherstellung des Tunnelsystems von oben in das untere das größere Teil 103a gesteckt.

Das Dichtelement 103 dichtet insbesondere den becherförmigen Abschnitt 1011 ab und sorgt dabei mittels des Tunnelsystems für einen offenen Luftaustausch. Das Tunnelsystem kann beispielsweise horizontal mittig durch das Dichtelement 103 laufen und vorzugsweise über einen weiteren direkt verbundenen vertikalen Tunnel die Luft ins Innere der Druckausgleichsvorrichtung 1 leiten.

In den Figuren 7 und 8 ist eine andere Ausführungsform des Dichtelements 103 gezeigt, bei der zwei im wesentlichen spiegelsymmetrische Dichtelement-Teile 103a, 103b über eine gelenkartige Verbindung verbunden sind und zum Öffnen für eine Reinigung einfach aufgeklappt werden können.

Figur 9 stellt eine erfindungsgemäße Babyflaschen-Anordnung mit einem flaschenförmigen Behälter 3, darin angeordneter Druckausgleichsvorrichtung 1, einem Schraubelement 5 und einem Sauger 7a. Alternativ zum Sauger 7a kann ein Verschlussdeckel 7b vorgesehen sein. Nicht dargestellt ist eine übliche Kappe, die den Sauger 7a schützt.

In Figur 10 ist das Spiralelement 9 mit den beiden schneckenförmigen Spiralteilen 901, 905 und dem axial dazwischen angeordneten schraubenförmigen Spiralteil 903 dargestellt, während in Figur 11 ferner eine Hülse 907 hinzugefügt ist, welche im Inneren des schraubenförmigen Spiralteils 903 im Zwischenraum zum Rohrelement 101 angeordnet wird. Die Hülse 907 ist passgenau eingefügt und kann zum Reinigen ebenfalls in zwei Hülsen-Teile 907a, 907b zerlegt werden.

Die Belüftungsvorrichtung ist in ihrer bevorzugten Ausführungsform in ihrer Dimension zur Verwendung mit den "Dr. Brown Babyflaschen" ausgelegt. Grundsätzlich kann die vorliegende Erfindung jedoch auch in jeder anderen Dimension und für jedes am Markt befindliche Flaschensystem ausgeführt werden, beispielsweise zur Verwendung mit Flaschen der Firma NUK oder der Firma MAM.

Da die meisten Hersteller verschiedene Flaschengrößen anbieten, wird in einer weiteren Ausführungsform zumindest das Rohrelement in unterschiedlichen Längen angeboten, so dass bei jeder verwendeten Flaschengröße eine zuverlässige Belüftung sichergestellt wird.

## Patentansprüche

1. Druckausgleichsvorrichtung (1) für eine Babyflasche, umfassend
- ein Hohlelement (101), das einen becherförmigen Abschnitt (1011) und einen Rohrabschnitt (1013) aufweist, die nahtlos ineinander übergehen, und
- ein Dichtelement (103), das einen oberen Rand (1031) mit einem ersten Durchmesser (D1) und ein Mittelteil (1033) mit einem zweiten Durchmesser (D2) aufweist,
wobei der becherförmige Abschnitt (1011) des Hohlelements (101) mit seinem oberen Rand in dem zweiten Innendurchmesser (D2) des Mittelteils (1033) des Dichtelement (103) aufgenommen ist,
**dadurch gekennzeichnet, dass** zumindest das Hohlelement (101) in zumindest zwei Hohlelement-Teile (101a, 101b) in seiner Längsachse zerlegbar ausgestaltet ist.

2. Druckausgleichsvorrichtung (1) nach Anspruch 1, wobei das Dichtelement (103) in zumindest zwei Dichtelement-Teile (103a, 103b) zerlegbar ausgestaltet ist.

3. Druckausgleichsvorrichtung (1) nach Anspruch 1 oder 2, wobei das Hohlelement (101) eine gelenkartige Verbindung (1015) aufweist, welche die beiden Hohlelement-Teile (101a, 101b) miteinander verbindet.

4. Druckausgleichsvorrichtung (1) nach Anspruch 3, wobei auf der gegenüberliegenden Seite der gelenkartigen Verbindung (1015) Verbindungselemente vorgesehen sind.

5. Druckausgleichsvorrichtung (1) nach Anspruch 1 oder 2, wobei das Hohlelement (101) zumindest ein Befestigungselement (1019) aufweist, welches die beiden Hohlelement-Teile (101a, 101b) reversibel miteinander verbindet.

6. Druckausgleichsvorrichtung (1) nach Anspruch 5, wobei das Befestigungselement (1019) ausgewählt ist aus Ringen, Klammern, Rastverbindungen, Klipsverbindungen, Nut-und-Feder-Verbindungen, Führungselementen, Quetschfugen.

7. Druckausgleichsvorrichtung (1) nach einem der Ansprüche 2 bis 6, wobei das Dichtelement (103) ferner in dem Mittelteil (1033) im Durchmesser ein Querröhrchen (1037) umfasst und ein Zentralröhrchen (1035) aufweist, das mit dem Querröhrchen (1037) in Verbindung steht und aus dem Mittelteil (1033) in der dem oberen Rand (1031) entgegengesetzten Richtung herausragt.

8. Druckausgleichsvorrichtung (1) nach einem der Ansprüche 2 bis 7, wobei das Dichtelement (103) entlang seines Durchmessers teilbar ausgestaltet ist.

9. Druckausgleichsvorrichtung (1) nach einem der Ansprüche 2 bis 8, wobei das Dichtelement (103) eine gelenkartige Verbindung (1035) aufweist, welche die beiden Dichtelement-Teile (103a, 103b) miteinander verbindet.

10. Druckausgleichsvorrichtung (100) nach einem der Ansprüche 2 bis 9, wobei das Dichtelement (103) zumindest ein Befestigungselement aufweist, welches die beiden Dichtelement-Teile (107a, 107b) reversibel miteinander verbindet.

11. Druckausgleichsvorrichtung (100) nach Anspruch 7, wobei das Dichtelement (103) asymmetrisch teilbar ausgestaltet ist, indem das Querröhrchen (1037) und das Zentralröhrchen (1035) entlang ihrer jeweiligen Längsachse teilbar sind, wobei ein Teil des Querröhrchen (1037) mit einem Teil des Zentralröhrchen (1035) verbunden ist.

12. Babyflaschen-Anordnung, umfassend
- einen flaschenförmigen Behälter (3),
- eine Druckausgleichsvorrichtung (1) für eine Babyflasche nach einem der Ansprüche 1 bis 11,
- ein Schraubelement (5) und
- einen Sauger (7a) oder einen Verschlussdeckel (7b).

13. Babyflaschen-Anordnung nach Anspruch 12, ferner umfassend ein Spiralelement (9), das zwei schneckenförmige Spiralteile (901, 905) mit mindestens einem axial dazwischen angeordneten schraubenförmigen Spiralteil (903) aufweist, wobei das Spiralelement (9) mit seinem schraubenförmigen Spiralteil (903) um das Rohrelement (101) der Druckausgleichsvorrichtung (1) herum gleitbar angeordnet ist.

14. Babyflaschen-Anordnung nach Anspruch 13, ferner umfassend eine Hülse (907), welche im Inneren des schraubenförmigen Spiralteils (903) im Zwischenraum zum Rohrelement (101) anordenbar ist, wobei die Hülse (907) in zumindest zwei Hülsen-Teile (907a, 907b) zerlegbar ausgestaltet ist.

## Claims

1. Pressure equalizer (1) for a baby bottle comprising
- a hollow element (101) having a cup-like section (1011) and a tube section (1013) that grade seamlessly one into the other, and
- a sealing element (103) having an upper edge (1031) with a first diameter (D1) and a centre part (1033) with a second diameter (D2),
the cup-like section (1011) of the hollow element (101) being accommodated with its upper edge in the second inside diameter (D2) of the centre part (1033) of the sealing element (103),
**characterized in that** at least the hollow element (101) is designed to be disassembled into at least two hollow element parts (101a, 101b) in its longitudinal axis.

2. Pressure equalizer (1) according to claim 1, wherein the sealing element (103) is designed to be disassembled into at least two sealing element parts (103a, 103b).

3. Pressure equalizer (1) according to claim 1 or 2, wherein the hollow element (101) has a joint-like connection (1015) that connects the two hollow element parts (101a, 101b) to each other.

4. Pressure equalizer (1) according to claim 3, wherein connection elements are provided on the opposite side of the joint-like connection (1015).

5. Pressure equalizer (1) according to claim 1 or 2, wherein the hollow element (101) has at least one fastening element (1019) that reversibly connects the two hollow element parts (101a, 101b) to each other.

6. Pressure equalizer (1) according to claim 5, wherein the fastening element (1019) is chosen from rings, clamps, snap connections, clip connections, tongue and groove connections, guide elements, expansion joints.

7. Pressure equalizer (1) according to one of the claims 2 to 6, wherein the sealing element (103) also includes in the centre part (1033) in diameter a transverse tube (1037) and has a central tube (1035) connected to the transverse tube (1037) and that protrudes from the centre part (1033) in the direction opposite the upper edge (1031).

8. Pressure equalizer (1) according to one of the claims 2 to 7, wherein the sealing element (103) is designed to be divisible along its diameter.

9. Pressure equalizer (1) according to one of the claims 2 to 8, wherein the sealing element (103) has a joint-like connection (1035) that connects the two sealing element parts (103a, 103b) to each other.

10. Pressure equalizer (100) according to one of the claims 2 to 9, wherein the sealing element (103) has at least one fastening element that reversibly connects the two sealing element parts (107a, 107b) to each other.

11. Pressure equalizer (100) according to claim 7, wherein the sealing element (103) is designed to be asymmetrically divisible, the transverse tube (1037) and the central tube (1035) being divisible along their longitudinal axis, in which part of the transverse tube (1037) is connected to a part of the central tube (1035).

12. Baby bottle assembly, comprising
- a bottle-like container (3),
- a pressure equalizer (1) according to one of the claims 1 to 11,
- a screw element (5) and
- a nipple (7a) or closure cover (7b).

13. Baby bottle assembly according to claim 12, also including a coil element (9) having two screw-like coil parts (901, 905) with at least one helical coil part (903) arranged axially in between, the coil element (9) being arranged with its helical coil part (903) slidable around the tube element (101) of the pressure equalizer (1).

14. Baby bottle assembly according to claim 13, also comprising a sleeve (907) that can be arranged in the interior of the helical coil part (903) in the intermediate space of tube element (101), the sleeve (907) being designed to be disassembled into at least two sleeve parts (907a, 907b).

## Revendications

1. Dispositif d'équilibrage de pression (1) pour un biberon, comprenant
- un élément creux (101) présentant une section en forme de godet (1011) et une section tubulaire (1013), ces deux sections se fondant l'une à l'autre sans transition, et
- un élément d'étanchéité (103) présentant un bord supérieur (1031) avec un premier diamètre (D1) et une partie centrale (1033) avec un second diamètre (D2),
la section en forme de godet (1011) de l'élément creux (101) se positionnant avec son bord supérieur dans le second diamètre intérieur (D2) de la partie centrale (1033) de l'élément d'étanchéité (103),
**caractérisé en ce qu'**au moins l'élément creux (101) est démontable en au moins deux parties d'élément creux (101a, 101b) sur son axe longitudinal.

2. Dispositif d'équilibrage de pression (1) selon la revendication 1, l'élément d'étanchéité (103) étant démontable en au moins deux parties d'élément d'étanchéité (103a, 103b).

3. Dispositif d'équilibrage de pression (1) selon la revendication 1 ou 2, l'élément creux (101) présentant une liaison de type charnière (1015) reliant entre elles les deux parties d'élément creux (101a, 101b).

4. Dispositif d'équilibrage de pression (1) selon la revendication 3, des éléments de liaison étant prévus du côté opposé à la liaison de type charnière (1015).

5. Dispositif d'équilibrage de pression (1) selon la revendication 1 ou 2, l'élément creux (101) présentant au moins un élément de fixation (1019) reliant entre elles les deux parties d'élément creux (101a, 101b) de manière réversible.

6. Dispositif d'équilibrage de pression (1) selon la revendication 5, l'élément de fixation (1019) étant choisi parmi anneaux, agrafes, liaisons par encliquetage, liaisons clipsées, liaisons à rainure et languette, éléments de guidage, joints sertis.

7. Dispositif d'équilibrage de pression (1) selon l'une quelconque des revendications 2 à 6, l'élément d'étanchéité (103) comprenant de plus un petit tube transversal (1037) suivant le diamètre dans la partie centrale (1033) et présentant un petit tube central (1035) dépassant de la partie centrale (1033) dans le sens opposé au bord supérieur (1031), ledit petit tube central (1035) étant en relation avec le petit tube transversal (1037).

8. Dispositif d'équilibrage de pression (1) selon l'une quelconque des revendications 2 à 7, l'élément d'étanchéité (103) étant séparable le long de son diamètre.

9. Dispositif d'équilibrage de pression (1) selon l'une quelconque des revendications 2 à 8, l'élément d'étanchéité (103) présentant une liaison de type charnière (1035) reliant entre elles les deux parties d'élément d'étanchéité (103a, 103b).

10. Dispositif d'équilibrage de pression (100) selon l'une quelconque des revendications 2 à 9, l'élément d'étanchéité (103) présentant au moins un élément de fixation reliant entre elles les deux parties d'élément d'étanchéité (107a, 107b) de manière réversible.

11. Dispositif d'équilibrage de pression (100) selon la revendication 7, l'élément d'étanchéité (103) étant asymétriquement séparable, en ce que le petit tube transversal (1037) et le petit tube central (1035) sont séparables le long de leur axe longitudinal respectif, une partie du petit tube transversal (1037) étant reliée à une partie du petit tube central (1035).

12. Agencement de biberon comprenant
- un récipient en forme de bouteille (3),
- un dispositif d'équilibrage de pression (1) pour un biberon selon l'une quelconque des revendications 1 à 11,
- un élément à visser (5) et
- une tétine (7a) ou un obturateur (7b).

13. Agencement de biberon selon la revendication 12, comprenant de plus un élément spiralé (9) présentant deux parties spiralées en colimaçon (901, 905) avec au moins une partie spiralée hélicoïdale (903) disposée axialement entre elles, l'élément spiralé (9) étant, avec sa partie spiralée hélicoïdale (903), disposé de manière coulissante autour de l'élément tubulaire (101) du dispositif d'équilibrage de pression (1).

14. Agencement de biberon selon la revendication 13, comprenant de plus une douille (907) disposable à l'intérieur de la partie spiralée hélicoïdale (903) dans l'espace entre ladite partie spiralée hélicoïdale (903) et l'élément tubulaire (101), la douille (907) étant démontable en au moins deux parties de douille (907a, 907b).
